# EUROPÄISCHE PATENTSCHRIFT

(11) **EP 0 827 929 B1**
(45) Veröffentlichungstag und Bekanntmachung des Hinweises auf die Patenterteilung: **17.04.2002**
(21) Anmeldenummer: 97112712.1
(22) Anmeldetag: 24.07.1997
(51) Int. Cl.: B65H 29/00, B65H 29/02

(54) **Vorrichtung zum Transportieren flacher Produkte zu Weiterverarbeitungseinrichtungen oder Auslagestationen**
Device for transporting flat products to a further work station or a delivery station
Dispositif de transport de produits plats vers une installation de traitement ultérieur ou une station de sortie

(30) Priorität: 09.09.1996 US 709796
(43) Veröffentlichungstag der Anmeldung: 11.03.1998
(73) Patentinhaber: Heidelberger Druckmaschinen Aktiengesellschaft, 69115 Heidelberg (DE)
(72) Erfinder: Cote, Kevin L., Durham, NH 03824 (US); Curley, Richard D., Dover, NH 03820 (US); Dufour, Charles H., Durham, NH 03824 (US)
(74) Vertreter: Hörschler, Wolfram Johannes, Dipl.-Ing.

(56) Entgegenhaltungen:
- EP-A- 0 309 702
- EP-A- 0 633 212
- DE-A- 2 518 373
- DE-B- 1 153 383
- GB-A- 2 273 288
- US-A- 4 072 228

## Beschreibung

Die vorliegende Erfindung betrifft eine Vorrichtung zum Transportieren flacher Produkte zu Weiterverarbeitungseinrichtungen oder Auslagestationen, z. B. zu Weiterverarbeitungsapparaten, die hinter einem Falzapparat oder einer Rotationsdruckmaschine angeordnet sind.

US 3,972,413 offenbart einen Kettenförderer für Druckmaschinen. Ein Paar in einem Abstand voneinander angeordnete Rollenketten, die auf einem endlosen Pfad umlaufen, weisen gerade und gekrümmte Abschnitte auf. Auf den Ketten sind Greiferrahmen montiert, die eine erste und eine zweite Querleiste aufweisen, an welchen Fördergreifer und korrespondierende Greiferauflagen montiert sind.

US 4,550,822 zeigt eine Vorrichtung zum Transportieren flacher Produkte, insbesondere in geschuppter Form ankommender Produkte. Entlang einem Förderpfad wird eine Kette mit einzelnen zugeordneten Greiferelementen bewegt. Durch eine mit dem Förderpfad verbundene Steuerkurve wird vor dem Ergreifen von Produkten ein Hebel in eine nach unten gerichtete Position bewegt. Nachdem die Greiferelemente die Steuerkurve passiert haben, wird der Hebel gelöst, so daß er in einer senkrechten Position schwingt und ein in einem Schuppenstrom transportiertes einzelnes Produkt ergreift.

US 4,072,228 zeigt eine Vorrichtung zum Egalisieren eines geschuppten Stroms von Druckprodukten. Eine Anzahl umlaufender Mitnehmer-Elemente stehen in Schleppverbindung miteinander. Im Bereich ihres aktiven Förderpfades werden die Mitnehmer-Elemente geführt, am Beginn ihres Pfades werden sie durch einen Schubantrieb getrieben und am Ende ihres Pfades werden sie durch einen Zugantrieb getrieben. Die Mitnehmer-Elemente kontaktieren die Druckprodukte, und die Schub- und Zugantriebe bewirken eine Änderung in der Beabstandung der Mitnehmer-Elemente voneinander und folglich in der Beabstandung der Produkte voneinander in dem Schuppenstrom.

DE 11 93 065 zeigt ein Fördersystem mit einer eine geschlossene Schleife bildenden Förderbahn an deren Ende eine Kettenartige Antriebseinheit angeordnet ist. An der maximalen Erhebung bewegen sich Förderelemente entlang einem geneigtem Bahnabschnitt nach unten während sie der Schwerkraft unterworfen sind. Es sind flache rechteckige Platten an den Förderelementen befestigt, welche das trennen von den Produktstapeln ermöglichen, die aus einer bestimmten Anzahl der in weitgehend senkrechter Richtung geförderten flachen Produkte gebildet werden. Die Orientierung der flachen Produkte ändert sich von einer geschuppten Formation in einer horizontalen Position in eine senkrechte Position, wo die einzelnen flachen Produkte sich parallel zueinander befinden.

DE 1 153 383 AS entspricht dem Oberbegrif des Anspruchs 1 einer alternativen Förderbahn zuzuführen.

Aus der GB 2 273 288 A ist bereits eine Druckmaschine bekannt, die mit Hilfe von Greiferelementen und Transportketten bogenförmige Druckprodukte einer Auslage langsam zuführt. Die Greiferelemente können sich dabei entlang einer Förderbahn zumindest in einem Teilbereich unabhängig voneinander bewegen. Ein der Förderbahn zugeordnetes Antriebsmodul ist in der Lage die Greiferelemente wahlweise zu erfassen und entlang der Förderbahn zu bewegen.

Ausgehend von diesem bekannten Stand der Technik besteht die Aufgabe der vorliegenden Erfindung darin, eine Vorrichtung zum transportieren flacher Produkt vorzuschlagen, mit deren Hilfe es möglich ist, die flachen Produkte auf einfache Weise in einen alternativen Förderweg einzuleiten.

Erfindungsgemäß wird diese Aufgabe durch die Merkmale gemäß Anspruch 1 gelöst.

Gemäß der vorliegenden Erfindung ist eine Vorrichtung zum Transportieren flacher Produkte zu Weiterverarbeitungseinrichtungen vorgesehen, die eine eine kontinuierliche Schleife bildende Förderbahn, eine Vielzahl von Greiferelementen und ein Antriebsmodul umfaßt. Der jeweilige Greifer der auf der Förderbahn angeordneten Greiferelemente ergreifen ein von einer ersten Einrichtung kommendes flaches Produkt und gibt es an einer zweiten Einrichtung wieder frei. Die Greiferelemente bewegen sich unabhängig voneinander entlang mindestens einem Teil der Förderbahn. Jedes Greifelement wird durch das Antriebsmodul wahlweise zur Bewegung entlang der Förderbahn aktiviert. Das Antriebsmodul kann z. B. eine Antriebseinheit umfassen, die die Greiferelemente in einer Seite-an-Seite-Konfiguration, d. h. ohne Abstand voneinander antreibt, so daß die Greiferelemente in Kontakt miteinander bleiben. Das Antriebsmodul umfaßt ferner eine Antriebseinheit zur Abstandsvergrößerung, die die Greiferelemente in einem bestimmten Abstand voneinander antreibt, eine Beschleunigungseinheit, die die Greiferelemente auf den bestimmten Abstand beschleunigt, und/oder eine Auslenkeinheit, die wahlweise Greiferelemente auf eine alternative Förderbahn auslenkt.

Gemäß einem ersten Ausführungsbeispiel der vorliegenden Erfindung ist die Antriebseinheit zur Abstandsvergrößerung entlang der Förderbahn angeordnet und die Greiferelemente können von dieser Antriebseinheit wahlweise betätigt werden, um sich entlang der Förderbahn mit einem festgelegten Abstand zu bewegen. Nach einer weiteren Ausgestaltung der vorliegenden Erfindung umfaßt die Antriebseinheit zur Abstandsvergrößerung einen Kettenantrieb für veränderbare Beabstandung, der wiederum eine Vielzahl von Antriebselementen umfaßt, die an einer umlaufenden Kette in einem bestimmten Abstand voneinander angeordnet sind.

Gemäß einem zweiten Ausführungsbeispiel der vorliegenden Erfindung kann die Antriebseinheit, welche die Greiferelemente in einer Seite-an-Seite-Konfiguration ohne Abstand voneinander antreibt, als ein Kettenantrieb konstruiert sein.

Nach einem dritten Ausführungsbeispiel der vorliegenden Erfindung ist die Beschleunigungseinheit entlang der Förderbahn der Antriebseinheit zur Abstandsvergrößerung oberhalb dieser Antriebseinheit angeordnet. Die Greiferelemente werden von der Beschleunigungseinheit wahlweise betätigt und beschleunigt, um von der Abstandsvergrößerungs-Antriebseinheit aufgenommen zu werden. Die Beschleunigungseinheit kann eine Vielzahl von sich um eine Mittelachse drehenden Armen umfassen. Ein Fangelement ist auf jedem der Arme angeordnet, das die Greiferelemente erfaßt und wieder freigibt. Die Beschleunigungseinheit kann ferner einen durch eine Steuerkurve betriebenen Registerkasten für das Drehen der Arme umfassen, und die Fangelemente können zum Erfassen und Freigeben der Greiferelemente auch Magnetkoppler aufweisen. Mit jedem Magnetkoppler kann ein Schleifring verbunden sein, der den Magnetkoppler zum Erfassen und Freigeben der Greiferelemente aktiviert.

Nach einem vierten Ausführungsbeispiel der vorliegenden Erfindung ist die Auslenkeinheit entlang der Förderbahn und einer alternativen Förderbahn angeordnet. Die Auslenkeinheit bewegt wahlweise gewisse Greiferelemente von der Förderbahn und leitet sie auf die alternative Förderbahn. Die Auslenkeinheit kann von gleicher Konstruktion wie die Beschleunigungseinheit sein. Eine Antriebseinheit kann auf der alternativen Förderbahn unterhalb der Auslenkeinheit angeordnet sein, um die Greiferelemente entlang der alternativen Förderbahn in einer Seite-an-Seite-Konfiguration und ohne Abstand voneinander zu transportieren. Es kann auch eine Antriebseinheit zur Abstandsvergrößerung auf der alternativen Förderbahn angeordnet sein, um die Greiferelemente entlang der alternativen Förderbahn in einem bestimmten Abstand voneinander zu transportieren.

Selbstverständlich können die Beschleunigungseinheit, die Auslenkeinheit, die Antriebseinheit und die Abstandvergrößerungs-Antriebseinheit entlang der Förderbahn (oder alternativen Förderbahn) in verschiedenen Positionen angeordnet sein, um den unterschiedlichen Bearbeitungsvorgängen gerecht zu werden. Da die Greiferelemente unabhängig voneinander angetrieben werden können, erlaubt die vorliegende Erfindung eine große Flexibilität bei der Verarbeitung flacher Produkte.

Beispielsweise können die Greiferelemente - da sie sich unabhängig voneinander entlang der Förderbahn bewegen - mit einem größeren Abstand voneinander transportiert werden, wenn sie leer sind und mit einem kleineren Abstand voneinander transportiert werden, wenn sie die flachen Produkte tragen. Dadurch kann die Anzahl der zum Transport der Produkte benötigten Greiferelemente reduziert werden.

Außerdem können die erfindungsgemäßen Greiferelemente, während sie die flachen Produkte transportieren, mühelos mit unterschiedlichen Beabstandungen voneinander entlang der verschiedenen Bahnabschnitte angetrieben werden. In einem gegebenen Fall können z. B. aus einem Falzapparat kommende Signaturen zu mehreren verschiedenen Auslagestationen transportiert werden müssen. Diese Auslagestationen können unterschiedliche Aufnahmekapazitäten aufweisen.

Wenn z. B. eine Auslagestation ein Weitertransportsystem ist, bedarf es möglicherweise eines größeren Abstandes zwischen den Signaturen als z. B. bei einem Stapler. Nach einem Merkmal der vorliegenden Erfindung kann der Abstand zwischen Greiferelementen leicht geändert werden, um den Auslagestationen mit unterschiedlichen Abstandserfordernissen Rechnung zu tragen.

Ebenso kann es sein, daß in einer Auslagestation pro Sekunde eine größere Anzahl Signaturen aufgenommen werden kann als in einer anderen. Gemäß einer Ausführung der vorliegenden Erfindung können die in einem gegebenen Abstand umlaufenden Greiferelemente auf eine mit niedriger Geschwindigkeit antreibende Antriebseinheit, welche die Greiferelemente ohne Abstand voneinander antreibt, übertragen werden, so daß die von den Greiferelementen transportierten Signaturen abgebremst und in einer Niedriggeschwindigkeit-Auslagestation aufgenommen werden können.

Außerdem kann es in gewissen Fällen erwünscht sein, die Greiferelemente zum Erfassen der z. B. von einem Hochgeschwindigkeitsfalzapparat kommenden Signaturen mit einer hohen Geschwindigkeit zu transportieren, sie en route zu einer Auslagestation mit relativ niedriger Geschwindigkeit zu transportieren und sie dann zur Freigabe der Signaturen in der Auslagestation mit relativ hoher Geschwindigkeit zu transportieren. Gemäß einem Merkmal der vorliegenden Erfindung können die Greiferelemente durch eine erste Beschleunigungseinheit auf eine hohe Geschwindigkeit gebracht und unter der Steuerung einer ersten Abstandsvergrößerungs-Antriebseinheit mit hoher Geschwindigkeit transportiert werden, um die von dem Hochgeschwindigkeitsfalzapparat kommenden Signaturen zu erfassen. Die Greiferelemente können dann durch eine relativ langsam antreibende Antriebseinheit , welche diese in einer Seite-an-Seite-Konfiguration zu einer Hochgeschwindigkeitsauslagestation transportiert, abgebremst werden. Wenn sich die Greiferelemente der Hochgeschwindigkeitsauslagestation nähern, können sie durch eine zweite Beschleunigungseinheit auf eine hohe Geschwindigkeit beschleunigt und dann unter Steuerung einer zweiten Abstandsvergrößerungs-Antriebseinheit mit hoher Geschwindigkeit transportiert werden, um die Signaturen in der Hochgeschwindigkeitsauslagestation abzulegen.

Die Vorteile und Merkmale der vorliegenden Erfindung werden in der folgenden Beschreibung bevorzugter Ausführungsbeispiele im Zusammenhang mit den beigefügten, nachstehend erklärten Zeichnungen näher erläutert.

Es zeigen
- Fig. 1: eine Förderbahn für Greiferelemente mit einer Beschleunigungseinheit, einer Antriebseinheit zur Abstandsvergrößerung und einer Antriebseinheit gemäß vorliegender Erfindung;
- Fig. 2: einen Querschnitt eines auf der Förderbahn angebrachten Greiferelementes gemäß vorliegender Erfindung;
- Fig. 3: eine Seitenansicht des auf der Förderbahn angebrachten Greiferelementes gemäß vorliegender Erfindung;
- Fig. 4a, 4b: ein Paar Antriebseinheiten, eine Beschleunigungseinheit und eine Antriebseinheit zur Abstandsvergrößerung gemäß vorliegender Erfindung;
- Fig. 5: eine alternative Förderbahn gemäß vorliegender Erfindung mit einer Auslagestation;
- Fig. 6: eine alternative Förderbahn gemäß vorliegender Erfindung mit einem horizontalen, einem senkrechten und einem geneigten Bahnabschnitt;
- Fig. 7: eine Auslenkeinheit gemäß vorliegender Erfindung;
- Fig. 8: eine alternative Förderbahn gemäß vorliegender Erfindung mit einer Auslenkeinheit.

Fig. 1 zeigt eine Förderbahn 4 zum Transportieren von Greiferelementen 1, die ein Antriebsmodul 99 mit einer Beschleunigungseinheit 6, einer Antriebseinheit 7 zur Abstandsvergrößerung und einer Bremseinheit 9 umfaßt.

Eine Vielzahl von Greiferelementen 1 sind auf der Förderbahn 4 montiert. Jedes Greiferelement 1 besitzt Aufnahmeorgane 3, wie z. B. Buchsen, die von dem Antriebsmodul 99 erfaßt werden können. Die Greiferelemente 1 sind einzeln auf der Förderbahn 4 montiert, so daß sie sich unabhängig voneinander entlang der Förderbahn in eine Förderrichtung 5 bewegen können. Jedes Greiferelement 1 besitzt auch einen Greifer 2 zum Erfassen flacher Produkte, wie z. B. Signaturen.

Wie in den Fig. 2 und 3 gezeigt, umfaßt das Greiferelement 1 drei individuelle Räder 100, die entlang einer gemeinsamen Achse 101 übereinander gestapelt sind. Die Räder laufen auf jeweiligen Schienen 110.1, 110.2, 110.3 der Förderbahn 4. Ein Paar Scheiben 200 erstrecken sich radial über die Räder 100 hinaus und dienen als Stoßstangen, die es den Rädern 100 erlauben, sich frei zu drehen, auch wenn sich zwei Greiferelemente 1 direkt nebeneinander befinden, wie in Fig. 3 gezeigt.

Der Greifer 2 weist eine obere Backe 50 und eine untere Backe 105 auf, welche eine Trennbewegung ausführen, um ein flaches Produkt freizugeben und eine Schließbewegung ausführen, um ein flaches Produkt zu ergreifen. Die obere Backe 50 ist an einem Kolben 60 befestigt. Der Kolben 60 wird durch eine Feder 70 mit einer Federkraft beaufschlagt. Der Kolben 60 weist fünf Vorsprünge 80 auf, die auf einem unteren Kanal der Förderbahn 4 entlanggleiten. Die untere Greiferbacke 105 ist mit einer Hülse 111 verbunden, die mit dem Kolben 60 verkeilt ist. Somit kann der Greifer 2 durch Ausübung einer nach oben auf einen der Vorsprünge 80 gerichtete Kraft geöffnet werden, indem z. B. eine erhöhte Fläche 106 an einem gewünschten Punkt in dem Pfad des Vorsprungs 80 geschaffen wird, wie in Fig. 3 gezeigt.

Fig. 4a zeigt die Antriebseinheit zur Abstandsvergrößerung 7, die jedes Greiferelement 1 einzeln erfaßt und für eine vorbestimmte Länge 10 einen vorläufigen Abstand 8 zwischen den Greiferelementen 1 erstellt, wie dies in Fig. 1 dargestellt ist. Der Abstandsvergrößerungs-Antriebseinheit 7 ist eine Beschleunigungseinheit 6 vorgeschaltet, die die Greiferelemente 1 beschleunigt, bevor diese von der Abstandsvergrößerungs-Antriebseinheit 7 erfaßt werden.

In Fig. 4a kann die Beschleunigungseinheit 6 eine Anzahl von sich drehenden Armen 211 mit daran angeordneten Fangelementen umfassen. Die sich drehenden Arme 211 werden durch einen kurvengesteuerten Antrieb bewegt. Die Fangelemente können z. B. Magnetkoppler 230 sein, die durch einen Schleifring-Mechanismus 240 aktiviert werden. Die sich drehenden Arme 211 erfassen die Greiferelemente 1, beschleunigen sie und befördern sie dann zur Abstandsvergrößerungs-Antriebseinheit 7. In der Förderbahn 4 ist zwischen den Schienen 110.1 und 110.2 eine Öffnung vorgesehen, so daß die sich drehenden Arme 211 die Aufnahmeorgane 3 des Greiferelementes 1 erfassen können, wie in Fig. 2 gezeigt. Die Abstandsvergrößerungs-Antriebseinheit 7 umfaßt einen Kettenantrieb für veränderbare Beabstandung 400. Dieser Kettenantrieb 400 weist an einer umlaufenden Kette 410 montierte Fangselemente 420 auf, welche die Aufnahmeorgane 3 erfassen. Die Fangelemente 420 befinden sich in einem mit der Ziffer 8 bezeichneten Abstand voneinander.

Nach der Abstandsvergrößerungs-Antriebseinheit 7 kann eine Antriebseinheit 9 zur Verkleinerung des Abstandes 8 zwischen den Greiferelementen 1 vorgesehen sein. Wie in Fig. 4b gezeigt, kann die Antriebseinheit 9 als eine sich stromabwärts der Abstandsvergrößerungs-Antriebseinheit 7 befindliche Triebkette 130 konstruiert sein. Die Triebkette 130 läuft mit niedrigerer Geschwindigkeit als der Kettenantrieb für veränderbare Beabstandung 400 um. Somit kontaktieren die Greiferelemente 1 einander, während sie durch die Antriebseinheit 9 entlang der Förderbahn 4 in die Förderrichtung 5 geschoben werden. Da die Greiferelemente 1 sich beim Verlassen der Antriebseinheit 9 in Kontakt miteinander befinden, bedarf es keines Antriebsmechanismus zwischen der Antriebseinheit 9 und der Beschleunigungseinheit 6. Es kann jedoch auch eine Antriebseinheit 9.1 vor der Beschleunigungseinheit 6 angeordnet sein, wie in Fig. 4a gezeigt.

Das Transportieren der Greiferelemente in einem Abstand 8 kann die Verarbeitung von flachen Produkten, z. B. Signaturen, erleichtern. Beispielsweise kann es vorteilhaft sein, die von einer stromaufwärts angeordneten Verarbeitungseinrichtung (z. B. einem Falzapparat oder einem Förderer) kommenden Signaturen bei einem Abstand 8 zwischen den Greiferelementen zu erfassen, um genügend Raum und Zeit für ein akkurates Ergreifen der Signaturen zu erlauben. Wenn die Signaturen von die jeweiligen Greiferelementen 2 erfaßt sind, kann es jedoch vorteilhaft sein, sie in einer enger geschuppten Formation zu weiteren Druckweiterverarbeitungseinrichtungen (z. B. zu einem Stapler) zu transportieren.

Fig. 5 zeigt ein zweites Ausführungsbeispiel der vorliegenden Erfindung mit ähnlichen Komponenten, die mit den gleichen, in den Fig. 1 - 4 genannten Bezugsziffern versehen sind. Die Signaturen 11 werden in Schuppenformation transportiert und zu einer Druckweiterverarbeitungseinrichtung 13, z. B. einem Stapler o. ä. transportiert.

In dieser Konfiguration sind eine Abstandsvergrößerungs-Antriebseinheit 7, eine Antriebseinheit 9 und eine Beschleunigungseinheit 6 einem oberen Teil der Förderbahn 4 zugeordnet, entlang welcher sich die Greiferelemente 1 unabhängig voneinander bewegen, wie oben im Zusammenhang mit den Figuren 1 - 4 beschrieben. Solange sich die Greiferelemente 1 unter der Kontrolle der Antriebseinheit 7 bewegen, halten sie einen bestimmten Abstand 8' voneinander. Beim Erreichen der Antriebseinheit 9 werden die Greiferelemente 1 abgebremst und der Abstand 8'verschwindet. Die Greiferelemente 1 bewegen sich dann entlang der Förderbahn 4 und ergreifen Signaturen 11, die durch eine stromaufwärts angeordnete Verarbeitungseinrichtung (nicht gezeigt) in einem Abstand 12 voneinander transportiert werden. Die Signaturen 11 werden durch die Greifer 2 der Greiferelemente 1 erfaßt und zur Weiterverarbeitungseinrichtung 13 transportiert. Danach bewegen sich die leeren Greiferelemente entlang der Förderbahn 4 in die Förderrichtung 5. Gemäß dieser Ausführung der Erfindung, wobei die Beschleunigungseinheit 6 und die Abstandsvergrößerungs-Antriebseinheit 7 in einem signaturfreien Transportbereich 500 eingesetzt werden, kann die Anzahl der für den Transport der Signaturen erforderlichen Greiferelemente 1 reduziert werden.

Fig. 6 zeigt eine Förderbahn nach einem dritten Ausführungsbeispiel der Erfindung mit gleichen Komponenten, welche mit den gleichen, in den Fig. 1 - 5 verwendeten Bezugsziffern bezeichnet sind.

Die Förderbahn 4 besteht aus einem horizontalen Bahnabschnitt 16, einem senkrechten Bahnabschnitt 17 und einem geneigten Bahnabschnitt 18. Entlang einem Teil des horizontalen Bahnabschnitts 16 ist eine Antriebseinheit 9 angebracht, welche die Greiferelemente 1 in die Förderrichtung 5 antreibt. Die Antriebseinheit 9 bewegt die Greiferelemente 1 entlang dem horizontalen Bahnabschnitt 16 und durch den senkrechten Bahnabschnitt 17 zu einer maximalen Höhe 19. Dann trennen sich die Greiferelemente 1 und bewegen sich entlang dem geneigten Bahnabschnitt 18 durch Schwerkraft, bis sie das letzte Greiferelement 20 einer Reihe 21 kontaktieren. Da die Antriebseinheit 9 entlang dem sich horizontal erstreckenden Bahnabschnitt 16 angebracht ist, werden die Greiferelemente 1 in der Reihe 21 im wesentlichen entlang dem horizontalen und dem senkrechten Bahnabschnitt 16, 17 bewegt. Die Greiferelemente 1 erfassen die Signaturen 11 in einem Produkterfassungsbereich 510, transportieren sie schuppenförmig entlang dem horizontalen Bahnabschnitt 16 und geben sie an einer Weiterverarbeitungseinrichtung 13 frei.

Fig. 7 zeigt einen Teil einer Förderbahn 4 gemäß einem vierten Ausführungsbeispiel der Erfindung. Diese Förderbahn 4 umfaßt eine Antriebseinheit 9.2, eine Antriebseinheit 7 zur Abstandsvergrößerung, eine Auslenkeinheit 32, eine Antriebseinheit 9.3 und eine Antriebseinheit 9.4. Die Greiferelemente 1 werden entlang der Förderbahn 4 in einer Seite-an-Seite-Konfiguration, ohne Abstand voneinander und unter der Kontrolle der Antriebseinheit 9.2 transportiert, bis sie einen Auslenkbereich 550 erreichen. Dort wird jedes zweite Greiferelement 1 durch einen Arm 211 der Auslenkeinheit 32 erfaßt. Jedes von der Auslenkeinheit 32 nicht erfaßte Greiferelement 1 wird durch die Abstandsvergrößerungs-Antriebseinheit 7 erfaßt. Die Auslenkeinheit 32, welche von derselben Konstruktion als die Beschleunigungseinheit 6 sein kann, transportiert die erfaßten Greiferelemente zu einer alternativen Förderbahn 4'. Sobald die Greiferelemente 1 in der alternativen Förderbahn 4' aufgenommen sind, werden sie durch die Antriebseinheit 9.4 abgebremst und in einer Seite-an-Seite-Konfiguration ohne Abstand voneinander transportiert, wie in Fig. 7 gezeigt. Die Greiferelemente 1, welche durch die Abstandsvergrößerungs-Antriebseinheit 7 erfaßt wurden, werden solange mit einem Abstand 8" transportiert, bis sie die Antriebseinheit 9.4 erreicht haben, durch welche sie abgebremst und dann entlang der Förderbahn 4 in einer Seite-an-Seite-Konfiguration ohne Abstand voneinander transportiert werden.

Fig. 8 zeigt ein weiteres Ausführungsbeispiel der Erfindung mit einer Förderbahn 4 und einer alternativen Förderbahn 4'. Die Greiferelemente 1, 1' werden entlang der Förderbahn 4 in einer Seite-an-Seite-Konfiguration ohne Abstand voneinander und unter der Kontrolle der Antriebseinheit 9.2 transportiert. Jedes zweite Greiferelement 1' wird durch die Auslenkeinheit 32.1 erfaßt und zur alternativen Förderbahn 4' transportiert.

Jedes durch die Auslenkeinheit 32.1 nicht erfaßte Greiferelement 1 bewegt sich weiter entlang der Förderbahn 4 und wird von der Abstandsvergrößerungs-Antriebseinheit 7.1 erfaßt und von dieser mit einem Abstand 8 bewegt. Die Greiferelemente 1 geben dann ihre jeweiligen Signaturen 11 an einer Weiterverarbeitungseinrichtung 13.1 frei.

Die in die alternative Förderbahn 4' ausgelenkten Greiferelemente 1' werden von der Abstandsvergrößerungs-Antriebseinheit 7.2 erfaßt und entlang der Förderbahn 4' mit einem Abstand 8' voneinander transportiert. Die Greiferelemente 1 geben dann ihre jeweiligen Signaturen 11 an einer Weiterverarbeitungseinrichtung 13.2 frei.

Die leeren Greiferelemente 1' bewegen sich weiter entlang der Förderbahn 4', bis sie von der Auslenkeinheit 32.2 erfaßt und in einem Zusammenführbereich 34 mit den leeren Greiferelementen 1 zusammengeführt werden. Beim Verlassen des Zusammenführbereichs 34 werden die Greiferelemente 1, 1' von der Antriebseinheit 9.3 erfaßt und entlang der Förderbahn 4 in einer Seite-an-Seite-Konfugration ohne Abstand voneinander transportiert.

Es ist zu bemerken, daß die Abstandsvergrößerungs-Antriebseinheit 7 so konstruiert sein kann, daß bei Verwendung von Fangelementen 420 der Abstand 8 auf jeden gewünschten Wert einstellbar ist. Auch die Geschwindigkeit der Antriebseinheit 9, der Beschleunigungseinheit 6 und der Auslenkeinheit 32 kann so reguliert werden, daß ein angemessener Zeittakt für den Austausch und Transport der Signaturen 11 gewährleistet ist.

### LISTE DER BEZUGSZEICHEN

- 1: Greiferelement
- 1.1: Greiferelement
- 1.1': leeres Greiferelement
- 2: Greifer des Greiferelementes 1
- 3: Aufnahmeorgan der Greiferelemente 1
- 4: Förderbahn
- 4': alternative Förderbahn
- 5: Förderrichtung
- 6: Beschleunigungseinheit
- 7: Antriebseinheit zur Abstandsvergrößerung
- 7.1: Antriebseinheit zur Abstandsvergrößerung
- 7.2: Antriebseinheit zur Abstandsvergrößerung
- 8: Abstand zwischen Greiferelementen 1
- 8': Abstand
- 8": Abstand
- 9: Bremseinheit, Antriebseinheit zur Abstandsverkleinerung
- 9.1: Antriebseinheit
- 9.2: Antriebseinheit
- 9.3: Antriebseinheit
- 9.4: Antriebseinheit 10
- 10: vorbestimmte Länge
- 11: Signatur
- 13: Weiterverarbeitungseinrichtung
- 16: horizontaler Bahnabschnitt
- 17: senkrechter Bahnabschnitt
- 18: geneigter Bahnabschnitt
- 19: maximale Höhe
- 20: Greiferelement
- 21: Reihe
- 32: Auslenkeinheit
- 32.1: Auslenkeinheit
- 32.2: Auslenkeinheit
- 34: Zusammenführbereich
- 50: obere Backe des Greifers 2
- 60: Plungerkolben
- 70: Feder
- 80: Vorsprung
- 99: Antriebsmodul
- 100: Räder des Greiferelementes 1
- 101: Achse
- 105: untere Backe des Greifers 2
- 106: erhöhte Fläche
- 110.1: Schiene
- 110.2: Schiene
- 110.3: Schiene
- 111: Hülse
- 130: Triebkette
- 200: Scheiben
- 211: Arme der Beschleunigungseinheit 6 oder der Auslenkeinheit 32
- 230: Magnetkoppler
- 240: Schleifring-Mechanismus
- 400: Kettenantrieb für veränderbare Beabstandung
- 410: Kette des Kettenantriebs 400
- 420: Fangelemente der Kette 410
- 500: signaturfreier Transportbereich
- 510: Produkterfassungsbereich
- 550: Auslenkbereich

## Patentansprüche

1. Vorrichtung zum Transportieren flacher Produkte zu Weiterverarbeitungseinrichtungen mit einer Förderbahn (4), die eine kontinuierliche Schleife bildet, einer alternativen Förderbahn (4'), einer Vielzahl von auf der Förderbahn (4) angeordneten Greiferelementen (1), wobei jedes Greiferelement (1) einen Greifer umfasst zum Ergreifen und wieder Freigeben flacher Produkte, wobei sich die Greiferelemente unabhängig voneinander entlang mindestens einem Teil der Förderbahn (4) bewegen können sowie einem der Förderbahn (4) zugeordnetem Antriebsmodul (99), wobei jedes Greiferelement wahlweise von dem Antriebsmodul (99) erfasst und entlang der Förderbahn (4) bewegt werden kann
**dadurch gekennzeichnet,**
das Antriebsmodul (99) eine Auslenkeinheit (32) umfasst, die wahlweise bestimmte Greiferelemente (1) aus der Förderbahn (4) aufnehmen und sie zur alternativen Förderbahn (4) bringen kann.

2. Vorrichtung gemäß Anspruch 1,
**dadurch gekennzeichnet,**
**dass** das Antriebsmodul eine Antriebseinheit (9) ist, welche die Greiferelemente (1) in einer Seite-an-Seite-Konfiguration ohne Abstand voneinander bewegt.

3. Vorrichtung gemäß Anspruch 2,
**dadurch gekennzeichnet,**
**dass** die Antriebseinheit ein Kettenantrieb (400) ist.

4. Vorrichtung gemäß Anspruch 2,
**dadurch gekennzeichnet,**
**dass** das Antriebsmodul eine entlang der Förderbahn (4) angeordnete Antriebseinheit zur Abstandsvergrößerung (7) ist, wobei die jeweiligen Greiferelemente wahlweise von der Antriebseinheit (7) erfasst und entlang der Förderbahn (4) in einem bestimmten Abstand voneinander bewegt werden.

5. Vorrichtung gemäß Anspruch 4,
**dadurch gekennzeichnet,**
**dass** das Antriebsmodul ferner eine Beschleunigungseinheit (6) umfasst, die entlang der Förderbahn (4) stromaufwärts der Abstandsvergrößerungs-Antriebseinheit (7) angeordnet ist, wobei die jeweiligen Greiferelemente wahlweise von der Beschleunigungseinheit (6) erfasst und beschleunigt werden und durch die Abstandsvergrößerungs-Antriebseinheit (7) aufgenommen werden.

6. Vorrichtung gemäß Anspruch 1,
**dadurch gekennzeichnet,**
**dass** jedes Greiferelement (1) ein Aufnahmeorgan (3) aufweist und wahlweise von dem Antriebsmodul an dem Aufnahmeorgan (3) erfasst wird.

7. Vorrichtung gemäß Anspruch 6,
**dadurch gekennzeichnet,**
**dass** das Aufnahmeorgan (3) eine Buchse ist.

8. Vorrichtung gemäß Anspruch 5,
**dadurch gekennzeichnet,**
**dass** das Antriebsmodul ferner eine stromabwärts der Abstandsverlängerungs-Antriebseinheit (7) befindliche Antriebseinheit (9) umfasst, die die Greiferelemente (1) abbremst, wenn diese die Abstandsverlängerungs-Antriebseinheit (7) verlassen und dann die Greiferelemente (1) entlang der Förderbahn (4) in einer Seite-an-Seite-Konfiguration ohne Abstand voneinander antreibt.

9. Vorrichtung gemäß Anspruch 8,
**dadurch gekennzeichnet,**
**dass** die Auslenkeinheit (32) eine Vielzahl von sich um eine zentrale Achse bewegenden Armen (211) aufweist, wobei an jedem der Arme (211) ein Fangelement zum Ergreifen des bestimmten Greiferelementes (1) angebracht ist.

10. Vorrichtung gemäß Anspruch 9,
**dadurch gekennzeichnet,**
**dass** die Auslenkeinheit (32) ferner eine Kurvensteuerung für die Drehbewegung der Vielzahl von Armen (211) umfasst, und
**dass** jedes Fangelement einen Magnetkoppler (230) aufweist.

11. Vorrichtung gemäß Anspruch 10,
**dadurch gekennzeichnet,**
**dass** die Auslenkeinheit (32) ferner einen mit jedem Magnetkoppler (23) verbundenen Schleifring-Mechanismus (240) umfasst, durch den der Magnetkoppler (23) zum Erfassen und Freigeben der bestimmten Greiferelemente (1) aktiviert wird.

12. Vorrichtung gemäß Anspruch 1,
**dadurch gekennzeichnet,**
**dass** das Antriebsmodul ferner eine Antriebseinheit umfasst, die entlang der Förderbahn (4) stromaufwärts der Auslenkeinheit (32) angeordnet ist und die Greiferelemente (1) in einer Seite-an-Seite-Konfiguration ohne Abstand voneinander bewegt.

13. Vorrichtung gemäß Anspruch 1,
**dadurch gekennzeichnet,**
**dass** das Antriebsmodul eine weitere Antriebseinheit umfasst, die entlang der alternativen Förderbahn (4') stromabwärts der Auslenkeinheit (32) angeordnet ist und die Greiferelemente (1) in einer Seite-an-Seite-Konfiguration ohne Abstand voneinander bewegt.

14. Vorrichtung gemäß Anspruch 1,
**dadurch gekennzeichnet,**
**dass** das Antriebsmodul eine weitere Antriebseinheit umfasst, die entlang der Förderbahn (4) stromabwärts der Auslenkeinheit (32) angeordnet ist und die Greiferelemente (1) in einer Seite-an-Seite-Konfiguration ohne Abstand voneinander bewegt.

15. Vorrichtung gemäß Anspruch 5,
**dadurch gekennzeichnet,**
**dass** die Beschleunigungseinheit (6) eine Vielzahl von sich um eine zentrale Achse drehenden Armen (211) umfasst, und dass an jedem Arm (211) ein jeweiliges Fangelement zum Erfassen der Greiferelemente (1) angebracht ist.

16. Vorrichtung gemäß Anspruch 15,
**dadurch gekennzeichnet,**
**dass** die Beschleunigungseinheit (6) ferner eine Kurvensteuerung für die Drehbewegung der Vielzahl von Armen (211) umfasst, und dass jedes Fangelement einen Magnetkoppler (230) aufweist.

17. Vorrichtung gemäß Anspruch 17,
**dadurch gekennzeichnet,**
**dass** die Beschleunigungseinheit ferner einen mit jedem Magnetkoppler (230) verbundenen Schleifring-Mechanismus (240) umfasst, welcher den Magnetkoppler (230) zum Erfassen und Freigeben der Greiferelemente (1) aktiviert.

18. Vorrichtung gemäß Anspruch 4,
**dadurch gekennzeichnet,**
**dass** die Abstandsvergrößerungs-Antriebseinheit 7 einen Kettenantrieb für veränderbare Beabstandung (400) umfasst, der eine Vielzahl von Fangelementen (42) aufweist, die in einem bestimmten Abstand voneinander an eine umlaufenden Kette (41) montiert sind.

19. Vorrichtung gemäß Anspruch 1,
**dadurch gekennzeichnet,**
**dass** die Förderbahn (4) einen horizontalen Bahnabschnitt (16), einen senkrechten Bahnabschnitt (17) und einen geneigten Bahnabschnitt (18) aufweist, wobei das Antriebsmodul die Greiferelemente wahlweise in einem Teil des horizontalen Bahnabschnitts (16) erfasst und sie entlang dem horizontalen und senkrechten Bahnabschnitt 16, 17) bewegt, und wobei die Greiferelemente (1) entlang dem geneigten Bahnabschnitt (18) durch Schwerkraft bewegt werden.

## Claims

1. Apparatus for transporting flat products to further processing devices, having a conveyor track (4) which forms a continuous loop, an alternative conveyor track (4'), a large number of gripper elements (1) arranged on the conveyor track (4), each gripper element (1) comprising a gripper for gripping and releasing flat products again, it being possible for the gripper elements to move independently of one another along at least part of the conveyor track (4), and also a drive module (99) that is associated with the conveyor track (4), it being possible for each gripper element to be gripped as desired by the drive module (99) and moved along the conveyor track (4), **characterized in that** the drive module (99) comprises a deflection unit (32) which can pick up specific gripper elements (1) from the conveyor track (4) as desired and move them to the alternative conveyor track (4').

2. Apparatus according to Claim 1, **characterized in that** the drive module is a drive unit (9) which moves the gripper elements (1) in a side-by-side configuration without any spacing from one another.

3. Apparatus according to Claim 2, **characterized in that** the drive unit is a chain drive (400).

4. Apparatus according to Claim 2, **characterized in that** the drive module is a drive unit arranged along the conveyor track (4) to enlarge the spacing (7), the respective gripper elements being gripped by the drive unit (7) as desired and moved along the conveyor track (4) with a specific spacing from one another.

5. Apparatus according to Claim 4, **characterized in that** the drive module further comprises an acceleration unit (6), which is arranged along the conveyor track (4) upstream of the drive unit (7) that enlarges the spacing, the respective gripper elements being gripped by the acceleration unit (6) as desired and accelerated and picked up by the drive unit (7) that enlarges the spacing.

6. Apparatus according to Claim 1, **characterized in that** each gripper element (1) has a pick-up element (3) and is gripped as desired at the pick-up element (3) by the drive module.

7. Apparatus according to Claim 6, **characterized in that** the pick-up element (3) is a socket.

8. Apparatus according to Claim 5, **characterized in that** the drive module further comprises a drive unit (9) which is located downstream of the drive unit (7) that enlarges the spacing and which brakes the gripper elements (1) when the latter leave the drive unit (7) that enlarges the spacing, and then drives the gripper elements (1) along the conveyor track (4) in a side-by-side configuration without any spacing from one another.

9. Apparatus according to Claim 8, **characterized in that** the deflection unit (32) has a large number of arms (211) which move about a central axis, a catching element for gripping the specific gripper element (1) being fitted to each of the arms (211).

10. Apparatus according to Claim 9, **characterized in that** the deflection unit (32) further comprises a cam control system for the rotational movement of the large number of arms (211), and **in that** each catching element has a magnetic coupler (230).

11. Apparatus according to Claim 10, **characterized in that** the deflection unit (32) further comprises a slip-ring mechanism (240) which is connected to each magnetic coupler (23) and by means of which the magnetic coupler (23) is activated in order to grip and release the specific gripper elements (1).

12. Apparatus according to Claim 1, **characterized in that** the drive module further comprises a drive unit which is arranged along the conveyor track (4) upstream of the deflection unit (32) and moves the gripper elements (1) in a side-by-side configuration without any spacing from one another.

13. Apparatus according to Claim 1, **characterized in that** the drive module comprises a further drive unit which is arranged along the alternative conveyor track (4') downstream of the deflection unit (32) and moves the gripper elements (1) in a side-by-side configuration without any spacing from one another.

14. Apparatus according to Claim 1, **characterized in that** the drive module comprises a further drive unit which is arranged along the conveyor track (4) downstream of the deflection unit (32) and moves the gripper elements (1) in a side-by-side configuration without any spacing from one another.

15. Apparatus according to Claim 5, **characterized in that** the acceleration unit (6) comprises a large number of arms (211) which rotate about a central axis, and **in that** a respective catching element for gripping the gripper elements (1) is fitted to each arm (211).

16. Apparatus according to Claim 15, **characterized in that** the acceleration unit (6) further comprises a cam control system for the rotational movement of the large number of arms (211), and **in that** each catching element has a magnetic coupler (230).

17. Apparatus according to Claim 16, **characterized in that** the acceleration unit further comprises a slip-ring mechanism (240) which is connected to each magnetic coupler (230) and which activates the magnetic coupler (230) in order to grip and release the gripper elements (1).

18. Apparatus according to Claim 4, **characterized in that** the drive unit (7) that enlarges the spacing comprises a chain drive for variable spacing (400), which has a large number of catching elements (42) which are mounted with a specific spacing from one another on a circulating chain (41).

19. Apparatus according to Claim 1, **characterized in that** the conveyor track (4) has a horizontal track section (16), a vertical track section (17) and an inclined track section (18), the drive module gripping the gripper elements as desired in part of the horizontal track section (16) and moving them along the horizontal and vertical track sections (16, 17), and the gripper elements (1) being moved along the inclined track section (18) by the force of gravity.

## Revendications

1. Dispositif de transport de produits plats vers des installations de traitement ultérieur avec une voie de transport (4) qui forme une boucle continue, avec une voie de transport optionnelle (4'), avec une pluralité d'élément de saisie (1) disposés sur la voie de transport (4), chaque élément de saisie (1) comprenant un grapin pour saisir puis libérer à nouveau des produits plats, les éléments de saisie pouvant se déplacer indépendamment les uns des autres le long d'au moins une partie de la voie de transport (4), ainsi qu'avec un module d'entraînement (99) attribué à la voie de transport (4), chaque élément de saisie pouvant au choix être saisi par le module d'entraînement (99) et transporté le long de la voie de transport (4), **caractérisé en ce que** le module d'entraînement (99) comprend une unité de déviation (32), qui peut au choix saisir certains élément de saisie (1) sur la voie de transport (4) et les apporter à la voie de transport optionnelle (4').

2. Dispositif selon la revendication 1, **caractérisé en ce que** le module d'entrainement est une unité d'entraînement (9), qui déplace les éléments de saisie (1) dans une configuration côte à côte sans intervalle entre eux.

3. Dispositif selon la revendication 2, **caractérisé en ce que** l'unité d'entraînement est un entraînement par chaîne (400).

4. Dispositif selon la revendication 2,
**caractérisé en ce que** le module d'entraînement est une unité d'entraînement disposée le long de la voie de transport (4) pour un accroissement des intervalles (7), les éléments de saisie respectifs étant au choix saisis par l'unité d'entraînement (7) et déplacés le long de la voie de transport (4) avec un certain intervalle entre eux.

5. Dispositif selon la revendication 4, **caractérisé en ce que** le module d'entraînement comprend par ailleurs une unité d'accélération (6), qui est disposée le long de la voie de transport (4) en amont de l'unité d'entraînement de l'accroissement des intervalles (7), las éléments de saisie respectifs étant au choix saisis par l'unité d'accélération (6) et accélérés puis recueillis par l'unité d'entraînement de l'accroissement des intervalles (7).

6. Dispositif selon la revendication 1, **caractérisé en ce que** chaque élément de saisie (1) comprend un organe de réception (3) et est saisi au choix par le module d'entraînement sur l'organe de réception (3).

7. Dispositif selon la revendication 6, **caractérisé en ce que** l'organe de réception (3) est une douille.

8. Dispositif selon la revendication 5, **caractérisé en ce que** le module d'entraînement comprend par ailleurs une unité d'entraînement (9) se trouvant en aval de l'unité d'entraînement de l'accroissement des intervalles (7), qui freine les éléments de saisie (1) lorsque ceux-ci quittent l'unité d'entraînement de l'accroissement des intervalles (7) et qui entraîne alors les éléments de saisie (1) le long de la voie de transport (4) dans une configuration côte à côte sans intervalle entre eux.

9. Dispositif selon la revendication 8, **caractérisé en ce que** l'unité de déviation (32) comprend une pluralité de bras (211) se déplaçant autour d'un axe central, un élément d'interception pour saisir l'élément de saisie déterminé (1) étant disposé sur chaque bras (211).

10. Dispositif selon la revendication 9, **caractérisé en ce que** l'unité de déviation (32) comprend par ailleurs une commande de courbe pour le mouvement de rotation de la pluralité de bras (211) et **en ce que** chaque élément d'interception comprend un coupleur magnétique (230).

11. Dispositif selon la revendication 10, **caractérisé en ce que** l'unité de déviation (32) comprend par ailleurs un mécanisme à bague de friction (240) relié avec chaque coupleur magnétique (23), au moyen duquel le coupleur magnétique (23) est activé pour saisir et libérer les éléments de saisie déterminés (1).

12. Dispositif selon la revendication 1, **caractérisé en ce que** le module d'entraînement comprend par ailleurs une unité d'entraînement, qui est disposée le long de la voie de transport (4) en amont de l'unité de déviation (32) et qui déplace les éléments de saisie (1) dans une configuration côte à côte sans intervalle entre eux.

13. Dispositif selon la revendication 1, **caractérisé en ce que** le module d'entraînement comprend une autre une unité d'entraînement, qui est disposée le long de la voie de transport optionnelle (4') en aval de l'unité de déviation (32) et qui déplace les éléments de saisie (1) dans une configuration côte à côte sans intervalle entre eux.

14. Dispositif selon la revendication 1, **caractérisé en ce que** le module d'entraînement comprend une autre une unité d'entraînement, qui est disposée le long de la voie de transport (4) en aval de l'unité de déviation (32) et qui déplace les éléments de saisie (1) dans une configuration côte à côte sans intervalle entre eux.

15. Dispositif selon la revendication 5, **caractérisé en ce que** l'unité d'accélération (6) comprend une pluralité de bras (211) tournant autour d'un axe central et **en ce que** sur chaque bras (211) est disposé un élément d'interception respectif pour saisir les éléments de saisie (1).

16. Dispositif selon la revendication 15, **caractérisé en ce que** l'unité d'accélération (6) comprend par ailleurs une commande de courbe pour la mouvement de rotation de la pluralité de bras (211) et **en ce que** chaque élément d'interception comprend un coupleur magnétique (230).

17. Dispositif selon la revendication 15, **caractérisé en ce que** l'unité d'accélération comprend par ailleurs un mécanisme à bague de friction (240) relié avec chaque coupleur magnétique (230), au moyen duquel le coupleur magnétique (230) est activé pour saisir et libérer les éléments de saisie (1).

18. Dispositif selon la revendication 4, **caractérisé en ce que** l'unité d'entraînement de l'accroissement des intervalles (7) comprend un entraînement à chaîne pour une création d'intervalles modifiable (400), qui comprend une pluralité d'éléments d'interception (42) montés avec un certain intervalle entre eux sur une chaîne circulaire (41).

19. Dispositif selon la revendication 1, **caractérisé en ce que** la voie de transport (4) comprend une section de voie horizontale (16), une section de voie verticale (17) et une section de voie inclinée (18), le module d'entraînement saisissant les éléments de saisie au choix dans une partie de la section de voie horizontale (16) et les déplaçant le long de la section de voie horizontale et verticale (16, 17) et les éléments de saisie (1) étant déplacés par gravité le long de la section de voie inclinée (18).
